# EUROPÄISCHE PATENTSCHRIFT

(11) **EP 1 682 702 B1**
(45) Veröffentlichungstag und Bekanntmachung des Hinweises auf die Patenterteilung: **19.05.2010**
(21) Anmeldenummer: 04738064.7
(22) Anmeldetag: 06.07.2004
(51) Int. Cl.: D01H 4/02, D01H 4/38

(54) **SPINNSTELLE MIT FASERF HRUNGSELEMENT**
SPINNING POST WITH FIBRE GUIDANCE ELEMENT
EMPLACEMENT DE FILAGE COMPRENANT UN ELEMENT DE GUIDAGE DES FIBRES

(30) Priorität: 11.11.2003 CH 194103
(43) Veröffentlichungstag der Anmeldung: 26.07.2006
(73) Patentinhaber: MASCHINENFABRIK RIETER AG, 8406 Winterthur (CH)
(72) Erfinder: STALDER, Herbert, CH-8483 Kollbrunn (CH); ZIEGLER, Kurt, 73230 Kirchheim-Nabern (DE); ARTZT, Peter, 72766 Reutlingen (DE); MÜLLER, Heinz, 72555 Metzingen (DE)
(86) Internationale Anmeldenummer: PCT/CH2004/000423
(87) Internationale Veröffentlichungsnummer: WO 2005/045105

(56) Entgegenhaltungen:
- EP-A- 0 854 214
- EP-A- 1 335 050

## Beschreibung

Die Erfindung bezieht sich auf eine Spinnstelle mit einem Faserführungselement gemäss dem Oberbegriff des Patentanspruchs 1.

Die vorliegende Erfindung betrifft das Gebiet der Luftspinnmaschinen. Luftspinnmaschinen weisen eine Vielzahl von Spinnstellen auf. In jeder Spinnstelle wird ein Garn aus einem zugeführten Faserlängsgebilde gesponnen. Dabei wird das Faserlängsgebilde zuerst verfeinert, das heisst, die Fasermenge pro Längeneinheit wird durch Verzug verkleinert. Dann wird der verfeinerte Faserverband in der Spinnstelle durch Drallerteilung zu einem Garn versponnen. Dazu weist die Spinnstelle ein Faserführungselement mit einer Faserführungsfläche auf, welche den Faserverband in eine Wirbelkammer führt, wo durch das bekannte Vortex-Luftspinnverfahren ein Garn in einer Spindel hergestellt wird.

Bedingt durch die sehr hohen Geschwindigkeiten des Faserverbandes beim Übergang vom Streckwerk in die Spindel gilt es, den Eintritt in das der Spindel vorgelagerte Faser führungselementes optimal zu gestalten. Hohe Streckwerkgeschwindigkeiten führen zu starken Luftströmungen im Bereich der Auslaufwalzen-Klemmlinie. Diese Luftströmungen können zu einem Abreissen des Faserverbandes führen. In Figur 1 ist ein als Hülse 3 ausgestaltetes Faserführungselement mit einer im Inneren angeordneten Faserführungsfläche 5 gezeigt. Vom Auslaufwalzenpaar 2 des vorgelagerten Streckwerkes wird ein Faserverband 1 durch die Hülse 3 geführt.

In EP 1 335 050 A2 ist dazu eine Hülse vorgeschlagen, in der zwei gegenseitig geneigte Faserführungsflächen angeordnet sind und dadurch eine Umlenkstelle im Innern bilden. Durch die als Kante gebildete Umlenkstelle wird der Anteil der freien Faserenden auf der Oberfläche des Faserverbandes erhöht, in dem diese abheben. Diese freien Faserenden werden vor der Spindel von der Wirbelströmung erfasst. Durch die Erhöhung des Anteil der freien Fasern erhöht sich auch der Anteil der Umwindefasern des Garns und dadurch kann die Qualität eines auf diese Weise gesponnenen Garns verbessert werden. Diese Umlenkstelle verbessert zwar die Garnqualität, sie trägt jedoch nichts bei zur Verbesserung der Strömungsbedingungen beim Eintritt des Faserverbandes 1 in die Hülse 3. Beim Eintritt des Faserverbandes 1 in das Faserführungselement 3 besteht insbesondere auch die Gefahr, dass die parallel zur Zuführrichtung 34 liegenden Fasern an notwendigerweise vorhandenen Kanten gestaut werden.

Der vorliegenden Erfindung liegt die Aufgabe zugrunde, eine Spinnstelle mit einem Faserführungselement und ein Faserführungselement anzugeben, bei denen die Strömungsbedingungen auch beim Übergang vom Streckwerk in das Faserführungselemen verbessert werden, um anschliessend bessere Bedingungen für das Verspinnen des Faserverbandes zu erlangen.

Diese Aufgabe wird die im Patentanspruch 1 angegebene Spinnstelle und durch das im Patentanspruch 8 angegebene Faserführungselement gelöst.

Durch die erfindungsgemässe Lösung, wonach
die Zuführrichtung des Faserverbandes zur Richtung der Faserführungsfläche an einer Umlenkstelle, zum Beispiel an einer Eintrittskante, um einen Neigungswinkel geneigt ist und dass die Umlenkstelle im Inneren oder am Rand des Faserführungselementes angeordnet ist;
ergeben sich wesentlich verbesserte Strömungsbedingung und im besonderen kann dadurch eine Schlinger- oder Pendelbewegung des Faserverbandes wirksam eingedämmt werden. Die Umlenkstelle, z.B. eine Eintrittskante, kann am Rand des Faserführungselementes, d.h. an der Stirnfläche des Faserführungselementes (siehe Stirnfläche 33 aus der im folgenden beschriebenen Figur 2), wie auch durch Zurücksetzung bzw. geeignete Positionierung im Innern des Faserführungselementes angeordnet sein.

Die Erfindung lässt offen, wie der Austritt des Faserführungselementes gestaltet sein kann. Dieser kann gemäss der Lehre der Schrift 1 335 050 A2 erfolgen. Diese Ausgestaltung des Austrittes ist aber nicht zwingend durch die Erfindung vorgegeben.

Vorteilhafte Ausgestaltungen der Erfindung sind in weiteren Ansprüchen angegeben.

Die Erfindung wird nachfolgend anhand einer Zeichnung beispielsweise näher erläutert. Dabei zeigen:
- Figur 1: Darstellung von Faserführungselement und Auslaufwalzenpaar einer Spinnstelle gemäss dem Stand der Technik in EP 0 854 214 A2 und EP 1 335 050 A2.
- Figur 2: Schnittdarstellung eines erfindungsgemässen Faserführungselementes an einer Spinnstelle;
- Figur 3: Gegenüber Figur 2 detailliertere Schnittdarstellung eines erfind ungsgemässen Faserführungselementes.

In Figur 1 ist zur Verdeutlichung der Problemstellung und der durch die vorliegende Erfindung geleisteten Lösung eine Spinnstelle 6 einer Luftspinnmaschine mit einem Auslaufwalzenpaar 2 und einer als Hülse ausgebildeten Faserführungselement 3 in einer perspektivischen Sicht gezeigt. Ein Faserverband 1 wird durch das Faserführungselement 3 geführt, welcher anschliessend in der nicht dargestellten Spindel 7 zu einem Garn mittels Drallerteilung versponnen wird. Aufgabe des Faserführungselementes 3 ist es, den Faserverband 1 optimal der anschliessenden Wirbelkammer 36 zuzuführen, damit dort ein Garn mittels einer Luftströmung gebildet werden kann.

Im folgenden Kontext werden die Begriffe Faserführungselement 3 und Hülse 3 synonym verwendet.

In Figur 2 ist ein erfindungsgemässes Faserführungselement 3 gezeigt. Der Faserverband 1 wird in Richtung 34 zum Faserführungselement 3 transportiert. Um eine noclbessere Aufspreizung der Randfasern zu erreichen, ist eine Umlenkung an der Eintrittskante 32 vorgesehen. Die Einrittskante 32 wird durch eine Neigung zwischen Zuführrichtung 34 und der in der Hülse 3 angeordneten Faserführungsfläche 5 gebildet und in-Innern der genannten Hülse 3 angeordnet. In diesem Ausführungsbeispiel ist auch eine Austrittskante 17 vorgesehen, um eine zusätzliche Aufspreizung der Randfasern zu erlangen. Am Ende der Austrittskante 17 ist ein Drallstop 38 vorgesehen. Die vorliegende Erfindung lässt jedoch offen, wie der Austritt und die nachfolgende Einführung in die Einlassmündung 9 der Spindel 7 ausgestaltet sein müssen. Vor der Einlassmündung 9 ist in der Wirbelkammer 36 eine Lufteintrittsöffnung 37 angeordnet. Durch das Anordnen der Eintrittskante 32 im Innern des Faserführungselementes 3 ist es besonders vorteilhaft, den Eintritt mit einer Einlauframpe 39 so zu gestalten, dass sich der Faserverband 1 beim Eintritt nicht stauen kann.

Im folgenden werden besonders vorteilhafte Dimensionierungsangaben zur Anordnung der Eintrittskante 32 angegeben, es wird dabei gleichzeitig auf die Figuren 2 und 3 bezug genommen. Zu beachten ist, dass diese Dimensionierungsangaben sowohl kumulativ als auch für sich allein vorteilhafte Bedingungen für den Eintritt des Faserverbandes 1 in die Hülse 3 ermöglichen:
i) Der Neigungswinkel α zwischen Faserführungsfläche 5 und Zuführrichtung 34 des Faserverbandes 1 liegt vorzugsweise in einem Wertebereich von 5° <= α <= 85°, bevorzugt 5° <= α <= 70°, besonders bevorzugt 5° <= α <= 25°.
ii) Die Zuführrichtung des Faserverbandes ist gegenüber der Streckwerksebene um einen Winkel β geneigt, der vorzugsweise in einem Wertebereich von o° < β <= 10° liegt.
iii) Bezogen auf die Ebene 35, die durch die Achsen der beiden Auslaufwalzen 2 definiert ist, weist die Eintrittskante 32 einen Abstand a von der genannten Ebene 35 auf, der vorzugsweise in einem Wertebereich von 9mm <= a <= 13mm liegt.
iv) Die Eintrittskante 32 ist bezogen auf die meist zylinderartige Form des Hülse 3 un den Abstand b von der oberen Stirnfläche 33 des Hülse 3 angeordnet. Der Abstand b liegt dabei vorzugsweise in einem Wertebereich von 0,01 mm <= b <= 4 mm.
v) Bezogen auf die Streckwerkebene 30 weist die Eintrittskante 32 einen Abstand c auf, der vorzugsweise in einem Wertebereich von 0 <= c <= 3mm liegt.
vi) Die Einlauframpe 39 ist gegenüber der Faserführungsfläche 5 um eine Winkel γ geneigt. Der Wertebereich liegt vorzugsweise in einem Wertebereich von 100° <= γ <= 150°.

Wie vorstehend erläutert, sind die angegeben Werte sowohl einzeln für eine Spinnstelle 6 bzw. für ein Faserführungselement 3 als auch in Kombination anwendbar. Die Erfindung lässt offen, wie das Faserführungselement 3 konstruktiv auszugestalten ist, z.B. kann an der Eintrittskante 32 eine Rundung vorgenommen werden.

### Liste der verwendeten Bezugszeichen und Abkürzungen

- 1: Faserverband
- 2: Auslaufwalzenpaar
- 3: Faserführungselement
- 4: Faserführungskanal
- 5: Faserführungsfläche
- 6: Spinnstelle
- 7: Spindel
- 9: Einlassmündung
- 17: Umlenkstelle, Austrittskante an der Faserführungsfläche des Faserführungselementes
- 30: Streckwerkebene
- 31: Klemmlinie
- 32: Eintrittskante an der Faserführungsfläche 5 des Faserführungselementes 3
- 33: obere Stirnfläche des Faserführungselementes 3
- 34: Zuführrichtung des Faserverbandes vor Eintritt in das Faserführungselement 3
- 35: durch die Drehachsen der Auslaufwalzen 2 gebildete Ebene
- 36: Wirbelkammer
- 37: Eintrittsöffnung Luftströmung
- 38: Drallstop
- 39: Einlauframpe
- α: Winkel zwischen Faserführungsfläche 5 und Zuführrichtung 34 des Faserverbandes
- β: Winkel zwischen Zuführrichtung des Faserverbandes und Streckwerkebene 3(
- γ: Winkel zwischen Einlauframpe 39 und Faserführungsfläche 5
- a: Abstand Eintrittskante 32 zur Ebene, die die Rotationsachsen der Auslaufwalzen 2 des Streckwerkes enthält
- b: Abstand Eintrittskante 32 zur oberen Stirnfläche 33 der Hülse 3
- c: Abstand Eintrittskante 32 zur Streckwerksebene 30

## Patentansprüche

1. Spinnstelle (6) einer Luftspinnmaschine zur Herstellung eines Garns aus einem Faserverband (1), wobei die Spinnstelle (6) ein Faserführungselement (3) mit einer darin enthaltenen Faserführungsfläche (5) aufweist, dem der Faserverband (1) zugeführt wird;
**dadurch gekennzeichnet dass**
die Zuführrichtung (34) des Faserverbandes (1) zur Richtung der Faserführungsfläche (5) an einer Umlenkstelle (32), vorzugsweise eine Eintrittskante (32) um einen Neigungswinkel α geneigt ist und dass die Umlenkstelle (32) im Inneren oder am Rand des Faserführungselementes (3) angeordnet ist.

2. Spinnstelle (6) nach Anspruch 1,
**dadurch gekennzeichnet, dass**
der Neigungswinkel α zwischen der Zuführrichtung (34) des Faserverbandes (1) und der Richtung der Faserführungsfläche (5) im Wertebereich 5° <= α <= 75° liegt, bevorzugt im Wertebereich 5° <= α <= 25,° vorzugsweise weist der Neigungswinkel α einen Wert von 15° auf.

3. Spinnstelle (6) nach Anspruch 1 oder 2,
**dadurch gekennzeichnet, dass**
das Faserführungselement (3) eine Stirnfläche (33) aufweist und dass die Umlenkstelle (32), vorzugsweise die Eintrittskante (32), in Richtung der Faserführungsfläche (5) von der Stirnfläche (33) einen Abstand b im Wertebereich von 0,01mm <= b <= 4 mm aufweist, bevorzugt weist der Abstand b einen Wert von 1 mm auf.

4. Spinnstelle (6) nach einem der Ansprüche 1 bis 3,
**dadurch gekennzeichnet, dass**
das Faserführungselement (3) eine Einlauframpe (39) aufweist, die gegenüber der Faserführungsfläche (5) um einen Winkel γ geneigt ist, der im Wertebereich von 100° <= γ <= 150° liegt, bevorzugt weist der Winkel γ einen Wert von 120° auf.

5. Spinnstelle (6) nach einem der Ansprüche 1 bis 4,
**dadurch gekennzeichnet, dass**
dem Faserführungselement (3) ein Streckwerk vorgelagert ist und dass die Eintrittskante (32) ausserhalb der dazugehörenden Streckwerkebene (30) liegt.

6. Spinnstelle (6) nach Anspruch 5,
**dadurch gekennzeichnet, dass**
die Streckwerkebene (30) zur Zuführrichtung (34) des Faserverbandes (1) um einen Winkel β geneigt ist, der im Wertebereich 0° < β <= 10° liegt, vorzugsweise weist der Winkel β einen Wert von 5° auf.

7. Spinnstelle (6) nach einem der Ansprüche 1 bis 6,
**dadurch gekennzeichnet, dass**
das Streckwerk zwei Auslaufwalzen (2) enthält und dass die Eintrittskante (32) in einem Abstand a von der durch die Drehachsen der Auslaufwalzen (2) gebildeten Ebene (35) liegt, wobei der Abstand a im Wertebereich von 9 mm <= a <= 13 mm liegt, vorzugsweise weist der Abstand a einen Wert von 11 mm auf.

8. Faserführungselement (3) mit einer darin enthaltenen Faserführungsfläche (5) für eine Spinnstelle (6) einer Luftspinnmaschine,
**dadurch gekennzeichnet, dass**
im Inneren oder am Rand des Faserführungselementes (3) eine Umlenkstelle (32), vorzugsweise eine Eintrittskante (32), durch die Faserführungsfläche (5) und eine Einlauframpe (39) gebildet wird.

9. Faserführungselement (3) nach Anspruch 8,
**dadurch gekennzeichnet, dass**
das Faserführungselement (3) eine Stirnfläche (33) aufweist und dass die Umlenkstelle (32), vorzugsweise Eintrittskante, in Richtung der Faserführungsfläche (5) von der Stirnfläche (33) einen Abstand b im Wertebereich von 0,01 mm <= b <= 4 mm aufweist, bevorzugt weist der Abstand b einen Wert von 1 mm auf.

10. Faserführungselement (3) nach Anspruch 8 oder 9,
**dadurch gekennzeichnet, dass**
dass die Faserführungsfläche (5) und die Einlauframpe (39) um einen Winkel γ ge neigt sind, der im Wertebereich von 100° <= γ <= 150° liegt, bevorzugt weist der Winkel γ einen Wert von 120° auf.

11. Spinnstelle (6) nach Anspruch 5
**dadurch gekennzeichnet, dass**
der Abstand c zwischen der Umlenkstelle (32) und der Streckwerksebene (30) im Wertebereich 0 mm <= c <= 7 mm liegt, wobei der Abstand c vorzugsweise 1 mm beträgt.

## Claims

1. A spinning position (6) of an air-jet spinner for producing a yarn from a fiber structure (1), the spinning position (6) having a fiber guidance element (3) with a fiber guiding surface (5) contained therein, to which the fiber structure (1) is introduced;
**characterized in that**
the direction of introduction (34) of the fiber structure (1) is inclined by an angle of inclination α in relation to the direction of the fiber guiding surface (5) at a deflecting location (32), preferably an entry edge (32), and **in that** the deflecting location (32) is arranged inside or at the edge of the fiber guidance element (3).

2. The spinning position (6) as claimed in claim 1,
**characterized in that**
the angle of inclination α between the direction of introduction (34) of the fiber structure (1) and the direction of the fiber guiding surface (5) lies in the range of values of 5° <= α <= 75°, with preference in the range of values of 5° <= α <= 25°; preferably, the angle of inclination α has a value of 15°.

3. The spinning position (6) as claimed in claim 1 or 2,
**characterized in that**
the fiber guidance element (3) has an end face (33) and **in that** the deflecting location (32), preferably the entry edge (32), is at a distance b from the end face (33) in the direction of the fiber guiding surface (5) of 0.01 mm <= b <= 4 mm; with preference, the distance b has a value of 1 mm.

4. The spinning position (6) as claimed in one of claims 1 to 3,
**characterized in that**
the fiber guidance element (3) has a run-in ramp (39), which is inclined with respect to the fiber guiding surface (5) by an angle γ, which lies in a range of values of 100° <= γ <= 150°; with preference, the angle has a value of 120°.

5. The spinning position (6) as claimed in one of claims 1 to 4,
**characterized in that** a drafting system is arranged upstream of the fiber guidance element (3) and **in that** the entry edge (32) lies outside the associated plane (30) of the drafting system.

6. The spinning position (6) as claimed in claim 5,
**characterized in that**
the plane (30) of the drafting system is inclined in relation to the direction of introduction (34) of the fiber structure (1) by an angle β which lies in the range of values of 0° < β <= 10°; preferably, the angle β has a value of 5°.

7. The spinning position (6) as claimed in one of claims 1 to 6,
**characterized in that**
the drafting system includes two delivery rollers (2) and **in that** the entry edge (32) lies at a distance a from the plane (35) formed by the axes of rotation of the delivery rollers (2), the distance a lying in the range of values of 9 mm <= a <= 13 mm; preferably, the distance a has a value of 11 mm.

8. A fiber guidance element (3) with a fiber guiding surface (5) contained therein for a spinning position (6) of an air-jet spinner,
**characterized in that**
a deflecting location (32), preferably an entry edge (32), is formed by the fiber guiding surface (5) and a run-in ramp (39) inside or at the edge of the fiber guidance element (3).

9. The fiber guidance element (3) as claimed in claim 8,
**characterized in that**
the fiber guidance element (3) has an end face (33) and **in that** the deflecting location (32), preferably entry edge, is at a distance b from the end face (33) in the direction of the fiber guiding surface (5) in the range of values of 0.01 mm <= b <= 4 mm; with preference, the distance b has a value of 1 mm.

10. The fiber guidance element (3) as claimed in claim 8 or 9,
**characterized in that**
the fiber guiding surface (5) and the run-in ramp (39) are inclined by an angle γ, which lies in the range of values of 100° <= γ <= 150°; with preference, the angle γ has a value of 120°.

11. The spinning position (6) as claimed in claim 5, **characterized in that**
the distance c between the deflecting location (32) and the plane (30) of the drafting system lies in the range of values of 0 mm <= c <= 7 mm, the distance c preferably being 1 mm.

## Revendications

1. Emplacement de filage (6) d'une machine à filer à jet d'air pour la fabrication d'un fil à partir d'un assemblage de fibres (1), l'emplacement de filage (6) présentant un élément de guidage des fibres (3) avec une surface de guidage des fibres (5) contenue à l'intérieur de celui-ci, auquel est acheminé l'assemblage de fibres (1) ;
**caractérisé en ce que**
le sens d'apport (34) de l'assemblage de fibres (1) est incliné d'un angle d'inclinaison α par rapport à la direction de la surface de guidage des fibres (5) au niveau d'un point de déflexion (32), de préférence une arête d'entrée (32), et **en ce que** le point de déflexion (32) est disposé à l'intérieur ou sur le bord de l'élément de guidage des fibres (3).

2. Emplacement de filage (6) selon la revendication 1,
**caractérisé en ce que**
l'angle d'inclinaison α entre le sens d'apport (34) de l'assemblage de fibres (1) et la direction de la surface de guidage des fibres (5) est de l'ordre de 5° ≤ α ≤ 75°, de préférence de l'ordre de 5° ≤ α ≤ 25°, et de préférence l'angle d'inclinaison α a une valeur de 15°.

3. Emplacement de filage (6) selon la revendication 1 ou 2,
**caractérisé en ce que**
l'élément de guidage des fibres (3) présente une surface frontale (33) et **en ce que** le point de déflexion (32), de préférence l'arête d'entrée (32), présente, dans la direction de la surface de guidage des fibres (5), une distance b à la surface frontale (33) de l'ordre de 0,01 mm ≤ b ≤ 4 mm, de préférence la distance b ayant une valeur de 1 mm.

4. Emplacement de filage (6) selon l'une quelconque des revendications 1 à 3,
**caractérisé en ce que**
l'élément de guidage des fibres (3) présente une rampe d'entrée (39), qui est inclinée par rapport à la surface de guidage des fibres (5) d'un angle γ, qui est de l'ordre de 100° ≤ γ ≤ 150°, et de préférence l'angle γ a une valeur de 120°.

5. Emplacement de filage (6) selon l'une quelconque des revendications 1 à 4,
**caractérisé en ce que**
l'on monte en amont de l'élément de guidage des fibres (3) un banc d'étirage et **en ce que** l'arête d'entrée (32) se trouve à l'extérieur du plan associé (30) du banc d'étirage.

6. Emplacement de filage (6) selon la revendication 5,
**caractérisé en ce que**
le plan (30) du banc d'étirage est incliné par rapport à la direction d'apport (34) de l'assemblage de fibres (1) d'un angle β qui est de l'ordre de 0° < β ≤ 10°, de préférence l'angle β ayant une valeur de 5°.

7. Emplacement de filage (6) selon l'une quelconque des revendications 1 à 6,
**caractérisé en ce que**
le banc d'étirage contient deux rouleaux de sortie (2) et **en ce que** l'arête d'entrée (32) se situe à une distance a du plan (35) formé par les axes de rotation des rouleaux de sortie (2), la distance a étant de l'ordre de 9 mm ≤ a ≤ 13 mm, et de préférence la distance a ayant une valeur de 11 mm.

8. Elément de guidage des fibres (3) comprenant une surface de guidage des fibres (5) contenue dans celui-ci, pour un emplacement de filage (6) d'une machine à filer à jet d'air,
**caractérisé en ce**
**qu'**à l'intérieur ou au bord de l'élément de guidage des fibres (3) est formé un point de déflexion (32), de préférence une arête d'entrée (32), par la surface de guidage des fibres (5) et une rampe d'entrée (39).

9. Elément de guidage des fibres (3) selon la revendication 8,
**caractérisé en ce que**
l'élément de guidage des fibres (3) présente une surface frontale (33) et **en ce que** le point de déflexion (32), de préférence l'arête d'entrée, présente dans la direction de la surface de guidage des fibres (5), une distance b à la surface frontale (33) de l'ordre de 0,01 mm ≤ b ≤ 4 mm, et de préférence la distance b a une valeur de 1 mm.

10. Elément de guidage des fibres (3) selon la revendication 8 ou 9,
**caractérisé en ce que**
la surface de guidage des fibres (5) et la rampe d'entrée (39) sont inclinées d'un angle γ qui est de l'ordre de 100° ≤ γ ≤ 150°, et de préférence l'angle γ a une valeur de 120°.

11. Emplacement de filage (6) selon la revendication 5,
**caractérisé en ce que**
la distance c entre le point de déflexion (32) et le plan (30) du banc d'étirage est de l'ordre de 0 mm ≤ c ≤ 7 mm, et la distance c vaut de préférence 1 mm.
